# EUROPÄISCHE PATENTSCHRIFT

(11) **EP 0 612 375 B1**
(45) Veröffentlichungstag und Bekanntmachung des Hinweises auf die Patenterteilung: **18.06.1997**
(21) Anmeldenummer: 93918902.3
(22) Anmeldetag: 20.08.1993
(51) Int. Cl.: F02M 61/16, F02M 51/06

(54) **VENTILNADEL FÜR EIN ELEKTROMAGNETISCH BETÄTIGBARES VENTIL UND VERFAHREN ZUR HERSTELLUNG**
VALVE NEEDLE FOR AN ELECTROMAGNETICALLY CONTROLLED VALVE AND PROCESS FOR PRODUCING THE SAME
POINTEAU POUR UNE SOUPAPE A COMMANDE ELECTROMAGNETIQUE ET SON PROCEDE DE FABRICATION

(30) Priorität: 11.09.1992 DE 4230376
(43) Veröffentlichungstag der Anmeldung: 31.08.1994
(73) Patentinhaber: ROBERT BOSCH GMBH, 70442 Stuttgart (DE)
(72) Erfinder: ROMANN, Peter, D-70469 Stuttgart (DE); REITER, Ferdinand, D-71706 Markgroeningen (DE); MAIER, Martin, D-71696 Moeglingen (DE); NAEGER, Thomas, D-70376 Stuttgart (DE)
(86) Internationale Anmeldenummer: DE9300759
(87) Internationale Veröffentlichungsnummer: WO9407024

(56) Entgegenhaltungen:
- WO-A-92/07675
- DE-C- 4 230 376
- US-A- 4 197 996
- US-A- 4 946 107
- PATENT ABSTRACTS OF JAPAN vol. 14, no. 49 (M-927)29. Januar 1990 & JP,A,01 277 677 (HONDA MOTOR CO. LTD.) 8. November 1989
- PATENT ABSTRACTS OF JAPAN vol. 15, no. 447 (M-1179)14. November 1991 & JP,A,03 191 002 (SUMITOMO HEAVY IND. LTD.) 21. August 1991
- PATENT ABSTRACTS OF JAPAN vol. 16, no. 494 (M-1324)13. Oktober 1992 & JP,A,04 180 504 (SUMITOMO HEAVY IND. LTD.) 26. Juni 1992

## Beschreibung

### Stand der Technik

Die Erfindung geht aus von einer Ventilnadel für ein elektromagnetisch betätigbares Ventil bzw. von einem Verfahren zur Herstellung einer Ventilnadel nach der Gattung des Anspruches 1 bzw. des Anspruches 4. Aus Patent Abstracts of Japan, Band 14, Nr. 49(M-927), 29. Januar 1990 und JP-A-1-277677 ist eine Ventilnadel für ein elektromagnetisch betätigbares Ventil bekannt, die aus einem Ankerabschnitt, einem Ventilschließgliedabschnitt und einem den Ankerabschnitt mit dem Ventilschließgliedabschnitt verbindenden Ventilhülsenabschnitt besteht. Der Ankerabschnitt ist mit dem Ventilhülsenabschnitt mittels eines Metal-Injection-Molding-verfahrens als ein Teil hergestellt, während der Ventilschließgliedabschnitt mit dem Ventilhülsenabschnitt mittels einer Klemmverbindung oder einer Schweißverbindung verbunden ist. Zur Herstellung der Ventilnadel sind also zwei Arbeitsgänge erforderlich, die zu einer relativ aufwendigen und teuren Fertigung der Ventilnadel führen. Zudem besteht die Gefahr, daß beim Herstellen der Schweißverbindung zwischen dem ventilschließgliedabschnitt und dem Ventilhülsenabschnitt Schweißspritzer entstehen, die sich an der inneren Wandung des Ventilhülsenabschnittes ablagern und die Funktion des Ventils beeinträchtigen.

Bekannt ist aus der US-A-4 197 996, die den nächstkommenden Stand der Technik bildet, eine Ventilnadel, die durch spanabtragende Verfahren als ein Teil mit einem Ankerabschnitt, einem Ventilhülsenabschnitt und einem Ventilschließgliedabschnitt hergestellt ist.

### Vorteile der Erfindung

Die erfindungsgemäße Ventilnadel mit den Merkmalen des Anspruches 1 bzw. das erfindungsgemäße Verfahren mit den Merkmalen des Anspruches 4 haben demgegenüber den Vorteil, daß eine solche Ventilnadel auf einfache und kostengünstige Art und Weise herstellbar ist. Die Zusammensetzung des verwendeten Metallpulvers kann dabei einfach auf optimale magnetische Eigenschaften des Ankerabschnittes abgestimmt werden.

Durch die in den Unteransprüchen aufgeführten Maßnahmen sind vorteilhafte Weiterbildungen und Verbesserungen der im Anspruch 1 angegebenen Ventilnadel und des im Anspruch 4 angegebenen Verfahrens möglich.

Für eine gute Entformung aus den bei der Herstellung verwendeten Formwerkzeugen ist es vorteilhaft, wenn sich der Ventilhülsenabschnitt ausgehend von dem Ankerabschnitt in Richtung des Ventilschließgliedabschnittes verjüngt.

Zur Reduzierung des Gewichtes der Ventilnadel ist es vorteilhaft, wenn in der Wandung der Längsöffnung des Ventilhülsenabschnittes Ausnehmungen ausgebildet sind, die sich in Richtung zu der Ventillängsachse erstrecken, so daß die Strömung durch die Längsöffnung des Ventilhülsenabschnittes nicht behindert wird.

Von Vorteil ist es, wenn als Bindemittel ein Kunststoffbindemittel verwendet wird und, wenn dieses Bindemittel durch eine thermische Behandlung des Formteils aus diesem Formteil entfernt wird. Auf diese Weise wird eine besonders einfache Herstellung eines die Ventilnadel bildenden Formteiles ermöglicht, das bereits eine hohe Gefügedichte aufweist.

Besonders vorteilhaft ist es, wenn das Formteil nach dem Sintern heißisostatisch gepreßt wird, so daß sich ein besonders dichtes Gefüge der Ventilnadel ergibt.

### Zeichnung

Ausführungsbeispiele der Erfindung sind in der Zeichnung vereinfacht dargestellt und in der nachfolgenden Beschreibung näher erläutert. Es zeigen Figur 1 ein Brennstoffeinspritzventil mit einer bekannten Ventilnadel Figur 2 eine in ihre zweiteiligen Form bekannte Ventilnadel, Figur 3 eine Ventilnadel gemäß der vorliegenden Erfindung, Figur 4 ein erfindungsgemäßes Herstellungsverfahren einer Ventilnadel.

### Beschreibung der Ausführungsbeispiele

Das in der Figur 1 beispielsweise dargestellte elektromagnetisch betätigbare Ventil in der Form eines Einspritzventils für Brennstoffeinspritzanlagen von gemischverdichtenden fremdgezündeten Brennkraftmaschinen hat einen von einer Magnetspule 1 umgebenen, als Brennstoffeinlaßstutzen dienenden Kern 2. Die Magnetspule 1 mit einem Spulenkörper 3 ist z.B. mit einer Kunststoffumspritzung 5 versehen, wobei zugleich ein elektrischer Anschlußstecker 6 mitangespritzt ist.

Mit einem unteren Kernende 10 des Kerns 2 ist konzentrisch zu einer Ventillängsachse 11 dicht ein rohrförmiges, metallenes Zwischenteil 12 beispielsweise durch Schweißen verbunden und übergreift dabei mit einem oberen Zylinderabschnitt 14 das Kernende 10 teilweise axial. Der Spulenkörper 3 übergreift teilweise den Kern 2 und den oberen Zylinderabschnitt 14 des Zwischenteils 12. Das Zwischenteil 12 ist an seinem dem Kern 2 abgewandten Ende mit einem unteren Zylinderabschnitt 18 versehen, der einen rohrförmigen Düsenträger 19 übergreift und mit diesem beispielsweise durch Schweißen dicht verbunden ist. In das stromabwärts liegende Ende des Düsenträgers 19 ist in einer konzentrisch zu der Ventillängsachse 11 verlaufenden Durchgangsbohrung 20 ein zylinderförmiger Ventilsitzkörper 21 durch Schweißen dicht montiert. Der Ventilsitzkörper 21 weist der Magnetspule 1 zugewandt einen festen Ventilsitz 22 auf, stromabwärts dessen im Ventilsitzkörper 21 z.B. zwei Abspritzöffnungen 23 ausgebildet sind. Stromabwärts der Abspritzöffnungen 23 hat der Ventilsitzkörper 21 eine sich in Strömungsrichtung kegelstumpfförmig erweiternde Aufbereitungsbohrung 24.

In eine konzentrisch zu der Ventillängsachse 11 verlaufende abgestufte Strömungsbohrung 25 des Kerns 2 ist zur Einstellung der Federkraft einer Rückstellfeder 26 eine rohrförmige Einstellbuchse 27 eingepreßt. Die Rückstellfeder 26 liegt mit ihrem einen Ende an einer dem Ventilsitzkörper 21 zugewandten unteren Stirnseite 28 der Einstellbuchse 27 an. Die Einpreßtiefe der Einstellbuchse 27 in die Strömungsbohrung 25 des Kerns 2 bestimmt die Federkraft der Rückstellfeder 26 und beeinflußt damit auch die dynamische, während des Öffnungs- und des Schließhubes des Ventils abgegebene Brennstoffmenge. Mit ihrem der Einstellbuchse 27 abgewandten Ende stützt sich die Rückstellfeder 26 an einem Halteabsatz 30 eines rohrförmigen, z.B. konzentrisch zu der Ventillängsachse 11 angeordneten Betätigungsteiles 32 ab. Das Betätigungsteil 32 weist eine Längsöffnung 34 auf, die dem Kern 2 zugewandt in den Halteabsatz 30 übergeht.

Eine Ventilnadel 58, die von der in der Figur 1 dargetellten teilweise abweicht, ist in Figur 2 gezeigt.

Das rohrförmige Betätigungsteil 32 besteht aus einem rohrförmig ausgebildeten, dem Kern 2 zugewandten und mit dem Kern 2 sowie der Magnetspule 1 zusammenwirkenden Ankerabschnitt 36 und einem sich dem Ventilsitzkörper 21 zugewandt erstreckenden rohrförmigen Ventilhülsenabschnitt 38. Nahe ihres dem Ankerabschnitt 35 abgewandten Endes 39 ist in der Längsöffnung 34 des Betätigungsteils 32 ein Boden 40 ausgebildet. Der Boden 40 unterteilt die Längsöffnung 34 des Betätigungsteils 32 in einen dem Kern 2 zugewandten, eine Verlängerung der Strömungsbohrung 25 des Kerns 2 bildenden sacklochförmigen Strömungsabschnitt 42 sowie einen im Vergleich zu dem Strömungsabschnitt 42 nur eine geringe axiale Erstreckung aufweisenden Sacklochabschnitt 44. An dem Ende 39 des Ventilhülsenabschnittes 38 ist das Betätigungsteil 32 mit einem z.B. kugelförmigen Ventilschließgliedabschnitt 46 mittels einer Schweißverbindung 48 verbunden. Um eine möglichst gute Verbindung und eine exakte Zentrierung des kugelförmigen Ventilschließgliedabschnittes 46 gegenüber dem Betätigungsteil 32 zu erzielen, hat der Ventilhülsenabschnitt 38 des Betätigungsteiles 32 an seinem Ende 39 dem Halteabsatz 30 abgewandt eine stirnseitige, z.B. kalottenförmig ausgebildete Anlagefläche 49. Ventilhülsenabschnitt 38 und Ventilschließgliedabschnitt 46 haben in der Regel einen geringeren Durchmesser als der Ankerabschnitt 36. Der beispielsweise kugelförmige Ventilschließgliedabschnitt 46 weist an seinem Umfang z.B. vier Abflachungen 50 auf, die das Strömen des Brennstoffs in Richtung des Ventilsitzes 22 des Ventilsitzkörpers 21 erleichtern. Zwischen dem Boden 40 des Sacklochabschnittes 44 und dem Ventilschließgliedabschnitt 46 ist ein Hohlraum 52 gebildet, in dem sich die bei der Herstellung der Schweißverbindung 48 z.B. mittels Laserschweißen entstehenden Schweißspritzer ansammeln. Diese Schweißspritzer können aus dem Hohlraum 52 nicht austreten und z.B. zu dem Ventilsitz 22 gelangen, so daß die Funktion des Ventils nicht gestört wird.

In Richtung der Ventillängsachse 11 zwischen dem Ankerabschnitt 36 und dem Boden 40 des Betätigungsteils 32 ist eine Mehrzahl von durch die Wandung des Ventilhülsenabschnittes 38 hindurchgehenden Durchgangsöffnungen 56 vorgesehen. Diese Durchgangsöffnungen 56 ermöglichen ein Strömen des Brennstoffs durch die Strömungsbohrung 25 des Kerns 2 und die Längsöffnung 34 des Betätigungsteils 32 in Richtung des Ventilsitzes 22 des Ventilsitzkörpers 21.

Das aus dem Ankerabschnitt 36 und dem Ventilhülsenabschnitt 38 bestehende Betätigungsteil 32 und auch der Ventilschließgliedabschnitt 46 der Ventilnadel 58 sind durch Spritzgießen und anschließendes Sintern hergestellt. Die Figur 4 zeigt in vereinfachter Art und Weise das erfindungsgemäße Verfahren zur Herstellung einer Ventilnadel. Das auch als Metal-Injection-Molding (MIM) bezeichnete Verfahren umfaßt die Herstellung von Formteilen aus einem Metallpulver mit einem Bindemittel, z.B. einem Kunststoffbinäemittel beispielsweise auf konventionellen Kunststoffspritzgießmaschinen und das nachfolgende Entfernen des Bindemittels und Sintern des verbleibenden Metallpulvergerüstes. Die Zusammensetzung des Metallpulvers kann dabei auf einfache Weise auf optimale magnetische Eigenschaften des aus Ankerabschnitt 36 und Ventilhülsenabschnitt 38 bestehenden Betätigungsteils 32 oder des Ventilschließgliedabschnittes 46 abgestimmt werden. Schwefel und/oder Kohlenstoff in dem Metallpulver können vermieden werden. Zunächst wird das Metallpulver 61 mit dem als Bindemittel 62 verwendeten Kunststoff in einer Mischvorrichtung 63 gemischt und homogenisiert. Dieses Gemisch wird nun in einer Granuliervorrichtung 64 zu einem Granulat aufbereitet und in an sich bekannter Art und Weise mittels einer Kunststoffspritzgießmaschine 65 zu einem Formteil 66 weiterverarbeitet. Aus dem spritzgegossenen Formteil 66 werden anschließend die Bestandteile des Kunststoffbinäemittels 62 durch thermische Verfahren beispielsweise unter Schutzgaseinfluß entfernt. Das verbleibende Materialgerüst des Formteils 66 besteht nun zu ca. 60 Volumenprozent aus Metall. Um die Dichte des Formteils 66 zu erhöhen, wird das Formteil beispielsweise unter Schutzgaseinfluß in einer Sintervorrichtung 68 gesintert. Der Sintervorgang kann aber auch unter Wasserstoffeinfluß oder in einem Vakuum vorgenommen werden. Bei Bedarf kann das Formteil 66 dann durch heißisostatisches Pressen nachverdichtet werden, um den Anteil der Poren im Gefüge des Betätigungsteils 32 bzw. der Ventilnadel 58 auf etwa 1 % zu reduzieren.

Die Magnetspule 1 ist von wenigstens einem, beispielsweise als Bügel ausgebildeten, als ferromagnetisches Element dienenden Leitelement 81 wenigstens teilweise umgeben, das mit seinem einen Ende an dem Kern 2 und mit seinem anderen Ende an dem Düsenträger 19 anliegt und mit diesen z.B. durch Schweißen oder Löten verbunden ist. Ein Teil des Ventils ist von einer Kunststoffummantelung 83 umschlossen, die sich vom Kern 2 ausgehend in axialer Richtung über die Magnetspule 1 mit Anschlußstecker 6 und das wenigstens eine Leitelement 81 erstreckt.

Das Betätigungsteil 32 gemäß Figur 2 ist derart ausgebildet, daß sich der Ventilhülsenabschnitt 38 ausgehend von dem Ankerabschnitt 36 in Richtung des Ventilschließgliedabschnittes 46 kegelstumpfförmig verjüngt. Diese konische Form des Ventilhülsenabschnittes 38 erleichtert die Entformung des Betätigungsteiles 32 aus den zu seiner Herstellung verwendeten Werkzeugen, z.B. aus einer Form der Kunststoffspritzgießmaschine 65 oder der Sintervorrichtung 68. In der Längsöffnung 34 des Betätigungsteils 32 sind beispielsweise vier sich in Richtung der Ventillängsachse 11 erstreckende Ausnehmungen 85 ausgebildet, die eine Verringerung des Gewichts der Ventilnadel 58 ermöglichen, ohne ihre mechanische Festigkeit zu gefährden. Zwischen jeweils zwei Ausnehmungen 85 werden auf diese Weise an der Wandung der Längsöffnung 34 des Betätigungsteils 32 in radialer Richtung nach innen weisende Stege 87 ausgeformt, die mit ihren dem Ventilschließgliedabschnitt 46 abgewandten Ende gemeinsam den Halteabsatz 30 für die Rückstellfeder 26 bilden.

Bei dem Ausführungsbeispiel einer erfindungsgemaßen Ventilnadel 58 nach Figur 3 sind Ankerabschnitt 36, Ventilhülsenabschnitt 38 und Ventilschließgliedabschnitt 46 als ein Teil nach dem oben beschriebenen MIM-Verfahren hergestellt. Dabei erstreckt sich vorteilhafterweise die Längsöffnung 34 bis in den Ventilschließgliedabschnitt 46. Schweißverbindungen sind bei dem Ausführungsbeispiel nach Figur 3 nicht vorhanden.

Die neue Ventilnadel mit einem durch Spritzgießen und anschließendes Sintern hergestellten, aus Ankerabschnitt 36 und Ventilhülsenabschnitt 38 bestehenden Betätigungsteil 32 und mit dem ebenfalls zugleich gefertigten Ventilschließglidabschnitt 46 hat den Vorteil einer sehr einfachen und kostengünstigen Herstellung, bei der der Schweißarbeitsgang zwischen Ankerabschnitt 36 und Ventilhülsenabschnitt 38 und zwischen Ventilhülsenabschnitt 38 und Ventilschließgliedabschnitt 46 entfällt.

## Patentansprüche

1. Ventilnadel für ein elektromagnetisch betätigbares Ventil, insbesondere für ein Einspritzventil für Brennstoffeinspritzanlagen von Brennkraftmaschinen, das einen Kern (2), eine Magnetspule (1) und einen festen Ventilsitz (22) hat, mit dem die aus einem Ankerabschnitt (36), einem Ventilhülsenabschnitt (38) und einem Ventilschließgliedabschnitt (46) bestehende Ventilnadel (58) zusammenwirkt, wobei der Ventilhülsenabschnitt (38) den Ankerabschnitt (36) mit dem Ventilschließgliedabschnitt (46) verbindet und eine Längsöffnung (34) sich durch den Ankerabschnitt (36) und den Ventilhülsenabschnitt (38) erstreckt sowie der Ankerabschnitt (36), der ventilhülsenabschnitt (38) und der Ventilschließgliedabschnitt (46) der Ventilnadel (58) als ein Teil hergestellt sind, dadurch gekennzeichnet, daß Ankerabschnitt (36), Ventilhülsenabschnitt (38) und Ventilschließgliedabschnitt (46) der Ventilnadel (58) aus gesintertem Materialbestehen und nach dem Metal-Injection-Molding-Verfahren hergestellt sind.

2. Ventilnadel nach Anspruch 1, dadurch gekennzeichnet, daß sich der Ventilhülsenabschnitt (38) ausgehend von dem Ankerabschnitt (36) in Richtung des Ventilschließgliedabschnittes (46) konisch verjüngt.

3. Ventilnadel nach Anspruch 1 oder 2, dadurch gekennzeichnet, daß in der Wandung der Längsöffnung (34) des Ventilhülsenabschnittes (38) sich in Richtung einer Ventillängsachse (11) erstreckende Ausnehmungen (85) ausgebildet sind.

4. Verfahren zur Herstellung einer nach einem der Ansprüche 1 bis 3 ausgebildeten Ventilnadel, die aus einem Ankerabschnitt (36), einem Ventilschließgliedabschnitt (46) und einem den Ankerabschnitt (36) mit dem Ventilschließgliedabschnitt (46) verbindenden Ventilhülsenabschnitt (38) besteht, wobei der Ankerabschnitt (36), der Ventilhülsenabschnitt (38) und der Ventilschließgliedabschnitt (46) als ein Teil ausgebildet sind, dadurch gekennzeichnet, daß entsprechend dem Metal-Injection-Molding-Verfahren in einem ersten Verfahrensschritt ein Metallpulver (61) und ein Bindemittel (62) miteinander gemischt und homogenisiert werden, in einem zweiten Verfahrensschritt durch Spritzgießen ein aus dem Ankerabschnitt (36) dem Ventilhülsenabschnitt (38) und dem Ventilschließgliedabschnitt (46) bestehendes Formteil (66) hergestellt wird, in einem dritten Verfahrensschritt das Bindemittel (62) aus dem Formteil (66) entfernt wird und in einem vierten Verfahrensschritt das Formteil (66) gesintert wird.

5. Verfahren nach Anspruch 4, dadurch gekennzeichnet, daß als Bindemittel ein Kunststoff verwendet wird.

6. Verfahren nach Anspruch 5, dadurch gekennzeichnet, daß das Bindemittel durch eine thermische Behandlung des Formteils (66) aus diesem Formteil (66) entfernt wird.

7. Verfahren nach einem der Ansprüche 4 bis 6, dadurch gekennzeichnet, daß das Formteil (66) nach dem Sintern heißisostatisch gepreßt wird.

## Claims

1. Valve needle for an electromagnetically actuated valve, in particular for an injection valve for fuel injection systems of internal combustion engines, which injection valve has a core (2), a solenoid coil (1) and a fixed valve seat (22) with which the valve needle (58) comprising an armature section (36), a valve sleeve section (38) and a valve-closing element section (46) interacts, the valve sleeve section (38) connecting the armature section (36) to the valve-closing element section (46) and a longitudinal opening (34) extending through the armature section (36) and the valve sleeve section (38), and the armature section (36), the valve sleeve section (38) and the valve-closing element section (46) of the valve needle (58) being manufactured as one part, characterized in that the armature section (36), valve sleeve section (38) and valve-closing element section (46) of the valve needle (58) are composed of sintered material and are manufactured according to the metal-injection-moulding method.

2. Valve needle according to Claim 1, characterized in that the valve sleeve section (38) tapers conically in the direction of the valve-closing element section (46) starting from the armature section (36).

3. Valve needle according to Claim 1 or 2, characterized in that cut-outs (85) extending in the direction of a valve longitudinal axis (11) are made in the wall of the longitudinal opening (34) of the valve sleeve section (38).

4. Method for manufacturing a valve needle designed according to one of Claims 1 to 3, which valve needle comprises an armature section (36), a valve-closing element section (46) and a valve sleeve section (38) which connects the armature section (36) to the valve-closing element section (46), the armature section (36), the valve sleeve section (38) and the valve-closing element section (46) being constructed as one part, characterized in that, in accordance with the metal-injection-moulding method, in a first method step a metal powder (61) and a binding agent (62) are mixed with one another and homogenized, in a second method step, by means of injection-moulding, a moulded part (66) comprising the armature section (36), the valve sleeve section (38) and the valve-closing element section (46) is manufactured, in a third method step the binding agent (62) is removed from the moulded part (66) and in a fourth method step the moulded part (66) is sintered.

5. Method according to Claim 4, characterized in that a plastic is used as binding agent.

6. Method according to Claim 5, characterized in that the binding agent is removed from the moulded part (66) by means of a thermal treatment of this moulded part (66).

7. Method according to Claims 4 to 6, characterized in that after the sintering the moulded part (66) is hot isostatically moulded.

## Revendications

1. Pointeau de soupape pour une soupape à commande électromagnétique, en particulier pour un injecteur d'installations d'injection de carburant de moteurs à combustion interne qui a un noyau (2), une bobine d'électro-aimant (1) et un siège fixe de soupape (22), avec lequel coopère le pointeau de soupape (58) qui se compose d'une section d'induit (36), d'une section de manchon de soupape (38) et d'une section de l'organe d'obturation de la soupape (46), la section de manchon de soupape (38) reliant la section d'induit (36) à la section de l'organe d'obturation de la soupape (46) et un orifice longitudinal (34) s'étendant à travers la section d'induit (36) et la section de manchon de soupape (38), et la section d'induit (36) la section de manchon de soupape (38) et la section de l'organe d'obturation de la soupape (46) du pointeau de la soupape (58) étant fabriquées en une seule pièce,
caractérisé en ce que
la section d'induit (36), la section du manchon de la soupape (38) et la section de l'organe d'obturation de la soupape (46) du pointeau de la soupape (58) sont fabriquées en une matière frittée et selon le procédé de moulage de métal par injection (MIM).

2. Pointeau de soupape selon la revendication 1,
caractérisé en ce que
la section de manchon de soupape (38) va en se rétrécissant de façon conique en partant de la section d'induit (36) en direction de la section de l'organe d'obturation de la soupape (46).

3. Pointeau de soupape selon la revendication 1 ou 2,
caractérisé en ce que
l'on forme dans la paroi de l'orifice longitudinal (34) de la section de manchon de soupape (38) des évidements(85) qui s'étendent en direction de l'axe longitudinal de l'injecteur (11).

4. Procédé de fabrication d'un pointeau de soupape, constituée selon l'une des revendications 1 à 3, et qui se compose d'une section d'induit (36), d'une section de l'organe d'obturation de la soupape (46) et d'une section de manchon de soupape (38) qui relie la section de l'induit (36) à la section de l'organe d'obturation de la soupape (46), la section d'induit (36), la section de manchon de soupape (38) et la section de l'organe d'obturation de la soupape (46) étant constituées en une seule pièce,
caractérisé en ce que
selon le procédé de moulage de métal par injection on mélange et on homogénéise dans une première opération une poudre de métal (61) et un liant (62) l'un avec l'autre, on fabrique dans une seconde opération par moulage par injection une pièce moulée se composant de la section d'induit (36), de la section de manchon de soupape (38) et de l'organe d'obturation de la soupape (46), on enlève dans une troisième opération le liant (62) de la pièce moulée (66) et on fritte dans une quatrième opération la pièce moulée (66).

5. Procédé selon la revendication 4,
caractérisé en ce qu'
on utilise comme liant une matière plastique;

6. Procédé selon la revendication 5,
caractérisé en ce qu'
on enlève le liant de la pièce moulée (66) par un traitement thermique de cette pièce moulée (66)

7. Procédé selon l'une des revendications 4 à 6,
caractérisé en ce que
la pièce moulée (66) est pressée de façon isostatique après le frittage.
